# FASCICULE DE BREVET EUROPEEN

(11) **EP 3 758 166 B1**
(45) Date de publication et mention de la délivrance du brevet: **10.07.2024**
(21) Numéro de dépôt: 20173449.8
(22) Date de dépôt: 07.05.2020
(51) Int. Cl.: H01R 31/06, H01R 13/422, H01R 103/00

(54) **DISPOSITIF DE CONNEXION ÉLECTRIQUE**
ELEKTRISCHE VERBINDUNGSVORRICHTUNG
ELECTRICAL CONNECTION DEVICE

(30) Priorité: 28.06.2019 FR 1907161
(43) Date de publication de la demande: 30.12.2020
(73) Titulaire: Valeo eAutomotive France SAS, 95800 Cergy (FR)
(72) Inventeur: TRAMET, Guillaume, 78920 ECQUEVILLY (FR); TSOURIA BELAID, Mahi Eddine, 75012 PARIS (FR)
(74) Mandataire: Valeo Powertrain Systems

(56) Documents cités:
- CN-A- 108 616 017
- FR-A1- 2 936 371
- US-A1- 2012 295 461
- US-A1- 2018 351 283

## Description

### DOMAINE TECHNIQUE DE L'INVENTION

La présente invention concerne le domaine des équipements électriques, notamment pour des applications haute tension, en particulier destinés à des systèmes électriques pour véhicules électriques ou hybrides.

La présente invention trouve son application, par exemple, dans des onduleurs ou des convertisseurs DC/DC, et plus particulièrement dans des chargeurs électriques haute tension pour véhicule. Dans ce contexte, la présente invention vise, plus précisément, un dispositif de connexion électrique.

### ETAT DE LA TECHNIQUE

Il est connu de mettre en oeuvre des connecteurs électriques pour connecter électriquement des équipements électriques entre eux ou vis-à-vis d'un réseau électrique d'alimentation, notamment dans un environnement haute tension. Par exemple, des connecteurs électriques dits « haute tension » sont utilisés pour connecter des équipements électriques haute tension dans des véhicules électriques ou hybrides.

Des connecteurs électriques sont ainsi prévus sur une paroi ou un couvercle d'un équipement électrique, notamment haute tension, par exemple pour relier ledit équipement électrique à un réseau électrique d'alimentation. Une extension dudit connecteur électrique est nécessaire pour amener l'énergie électrique issue du réseau électrique d'alimentation jusqu'à une carte électronique disposée dans le châssis de l'équipement électrique.

Un tel connecteur électrique intégré à un châssis d'un équipement électrique permet ainsi de relier électriquement cet équipement électrique à un réseau électrique d'alimentation ou à un autre équipement électrique.

Dans l'état de l'art, il est donc nécessaire de concevoir une telle extension permettant de s'interfacer avec un tel connecteur électrique intégré dans le châssis, par exemple dans un couvercle d'un tel châssis, en vue d'alimenter une carte électronique logée dans ledit châssis. À cette fin, selon l'état de la technique on utilise des extensions se présentant sous la forme de câbles souples. Ainsi, un tel connecteur électrique est couplé à des fils électriques souples qui sont soudés ou sertis sur des traces ou des languettes qui émergent dudit connecteur électrique. A l'extrémité opposée de ces fils électriques, lesdits fils électriques sont soudés à des conducteurs électriques prévus pour être enfichés ou vissés via des cosses à un connecteur électrique de la carte électronique, et ainsi connectés électriquement audit connecteur électrique de la carte électronique, pour relier électriquement ladite carte électronique à un autre équipement électrique ou à un réseau électrique d'alimentation.

Un inconvénient de cette solution connue réside dans le fait que les fils électriques, souples, sont peu pratiques à manipuler. En effet, les fils électriques sont susceptibles de tourner et il est notamment malaisé d'aligner cosses et vis, en vue de visser les cosses, induisant des opérations de montage complexes.

Il existe donc un besoin pour un dispositif de connexion électrique, notamment haute tension, pour un équipement électrique, permettant une connexion facilitée, depuis l'extérieur dudit équipement électrique, jusqu' à une carte électronique dudit équipement électrique au moyen d'un procédé assemblage simple et rapide, suivant un axe unique.
De plus, la demande de brevet CN 108 616 017 A décrit un connecteur électrique en deux parties avec un conducteur électrique, composé de deux éléments articulés, engagé dans lesdites deux parties. Cette demande décrit le préambule de la revendication 1.

A cette fin, la présente invention propose un dispositif de connexion électrique pour un équipement électrique, comprenant une première partie et une deuxième partie, la deuxième partie étant notamment configurée pour former un deuxième connecteur électrique destiné à relier ledit équipement électrique à un autre équipement électrique ou à un réseau électrique d'alimentation, la première partie comprenant un support et au moins un conducteur électrique, de préférence deux conducteurs électriques, en particuliers rigides, configurés pour relier électriquement ledit dispositif de connexion électrique à un connecteur électrique intégré appartenant à une carte électronique dudit équipement électrique.

### PRESENTATION DE L'INVENTION

Plus précisément, l'invention a pour objet un dispositif de connexion électrique selon la revendication 1.

Selon un mode de réalisation, le au moins un conducteur électrique est plat.

En particulier, le conducteur électrique est en forme de lame.

Avantageusement, le au moins un conducteur électrique est rigide.

Selon un mode de réalisation, la première partie comprend deux conducteurs électriques.

Selon un mode de réalisation, les deux conducteurs électriques présentent des formes différentes permettant de les distinguer.

Selon un mode de réalisation, les deux conducteurs électriques sont obtenus à partir de découpes identiques, et se distinguent par le sens d'au moins un pliage de la première extrémité.

Selon un mode de réalisation, les pliages d'un couple de conducteurs électriques sont faits en miroir, l'un par rapport à l'autre.

Selon l'invention, le dispositif de connexion électrique comprend par ailleurs une jambe issue de matière du premier support, la jambe étant configurée pour guider et permettre l'assemblage du premier support de la première partie du dispositif de connexion avec le deuxième support de la deuxième partie.

Selon l'invention, la deuxième extrémité du au moins un conducteur électrique est configurée pour être maintenue par encliquetage dans le deuxième support.

Selon l'invention, la deuxième extrémité du au moins un conducteur électrique présente une première excroissance s'étendant depuis un bord du conducteur électrique, ladite première excroissance étant configurée pour être repliée contre une face du au moins un conducteur électrique, la première excroissance comprenant une ouverture configurée pour recevoir un ergot de fixation de manière à fixer ledit au moins un conducteur électrique par encliquetage dans le deuxième support.

Selon une variante, la deuxième extrémité du au moins un conducteur électrique présente une deuxième excroissance s'étendant en vis-à-vis de la première excroissance depuis un bord opposé du conducteur électrique, ladite deuxième excroissance étant configurée pour être repliée contre une face opposée du au moins un conducteur électrique, la deuxième excroissance étant configurée pour venir contre une paroi dudit deuxième logement. En particulier, lesdites première et deuxième excroissances sont configurées pour être repliées autour du au moins un conducteur électrique de part et d'autre dudit conducteur électrique.

Selon un mode de réalisation, la deuxième partie est montée sur un châssis du premier équipement électrique, notamment sur une paroi externe dudit châssis.

Selon un mode de réalisation, le premier support de la première partie est configuré pour être engagée avec le premier connecteur d'une carte électronique du premier équipement électrique et/ou le deuxième support est configuré pour être engagé avec le deuxième connecteur, notamment d'un réseau électrique d'alimentation.

Selon un mode de réalisation, la première extrémité du au moins un conducteur électrique présente une forme avec des dents de scie empêchant le désengagement dudit au moins un conducteur électrique vis-à-vis du support.

Selon un mode de réalisation, le premier support comprend un ergot de marquage configuré pour permettre un détrompage lors du montage de la première partie du dispositif de connexion électrique dans le premier équipement électrique.

La présente invention vise également un équipement électrique comprenant un châssis logeant une carte électronique, ledit châssis présentant une paroi externe, ledit équipement comprenant un dispositif de connexion électrique tel que brièvement décrit ci-dessus, ladite deuxième partie émergeant au moins en partie de la paroi externe vers l'extérieur de l'équipement électrique, et ladite première partie du dispositif de connexion électrique étant connectée à la carte électronique, de façon à relier électriquement ladite carte électronique à l'extérieur dudit équipement électrique.

### PRESENTATION DES FIGURES

L'invention sera mieux comprise à la lecture de la description qui va suivre, donnée uniquement à titre d'exemple, et se référant aux dessins annexés donnés à titre d'exemples non limitatifs, dans lesquels des références identiques sont données à des objets semblables et sur lesquels :
Fig. 1 : la figure 1 est une représentation schématique d'un exemple de dispositif de connexion électrique selon l'invention ;
Fig. 2 : la figure 2 est une autre représentation schématique de l'exemple de dispositif de connexion électrique ;
Fig. 3 : la figure 3 montre une première partie de l'exemple de dispositif de connexion électrique ;
Fig. 4 : la figure 4 représente des conducteurs électriques de l'exemple de dispositif de connexion électrique ;
Fig. 5 : la figure 5 représente un couple de conducteur électrique de l'exemple de dispositif de connexion électrique ;
Fig. 6 : la figure 6 représente un conducteur électrique de l'exemple de dispositif de connexion électrique avant pliage ;
Fig. 7 : la figure 7 représente une coupe d'un conducteur électrique d'un exemple de dispositif de connexion électrique selon l'invention.

Il faut noter que les figures exposent l'invention de manière détaillée pour mettre en oeuvre l'invention, lesdites figures pouvant bien entendu servir à mieux définir l'invention le cas échéant.

### DESCRIPTION DETAILLEE DE L'INVENTION

En référence aux figures 1 à 7, qui en montrent un exemple de réalisation, la présente invention consiste en un dispositif de connexion électrique 1 pour un équipement électrique, ledit dispositif comprenant un premier support 101, par exemple en plastique moulé, et au moins 1 conducteur électrique, de préférence deux conducteurs électriques 11A, 11B, comme représenté sur les figures, lesdits conducteurs électriques 11A, 11B étant enfichés dans un deuxième support 200 qui est destiné à permettre la connexion électrique avec un deuxième équipement électrique, tel qu'un réseau électrique d'alimentation.

Selon un mode de réalisation préféré, les conducteurs électriques 11A, 11B sont rigides. Il peut notamment s'agir de conducteurs électriques en forme de lame, plats et rigides, également désignés « leadframes » en anglais. Un avantage lié à la rigidité des conducteurs électriques 11A, 11B réside dans le fait qu'elle induit une rigidification de l'ensemble du dispositif de connexion électrique 1 et dans le fait que lesdits conducteurs électriques 11A, 11B s'en trouvent plus faciles à positionner précisément en vue d'être engagés dans le deuxième support 200 et dans le premier support 101, lors de l'assemblage du dispositif de connexion électrique 1. Le dispositif de connexion électrique 1, selon ce mode de réalisation, forme ainsi un ensemble rigide, exempté de câbles électriques souples chargés d'alimenter la carte électronique.

Les conducteurs électriques 11A, 11B sont enfichés et maintenus dans des premiers logements du premier support 101, par leur première extrémité respective 111A, 111B, visible sur la figure 4. Le premier support 101 est notamment destiné à être engagé dans un connecteur électrique intégré à une carte électronique logée dans le châssis de l'équipement électrique, pour alimenter ladite carte électronique en énergie électrique notamment. Le connecteur électrique intégré à la carte électronique peut avantageusement servir de plot de guidage pour l'enfichage des conducteurs électriques 11A, 11B dans ledit connecteur électrique.

Par leur deuxième extrémité respective 112A, 112B, les conducteurs électriques 11A, 11B s'enfichent dans des deuxièmes logements respectifs 21A, 21B du deuxième support 200, comme cela est représenté sur la figure 1 et encore sur la figure 2. Les conducteurs électriques 11A, 11B sont ainsi maintenus, par exemple par clippage, via leur deuxième extrémité respective 112A, 112B, dans le deuxième support 200.

Selon un mode de réalisation, le premier support 101 comprend en outre un moyen de guidage, notamment sous la forme d'une voie de passage aménagée dans la masse dudit premier support 101, d'un fil 3 acheminant un signal d'interruption, également désigné « interlock signal » en anglais.

Le dispositif de connexion électrique 1 selon un exemple de l'invention comprend par conséquent deux parties visibles sur les figures 1 et 2. Une première partie 10, également représentée indépendamment de la deuxième partie, sur la figure 3, comprend le premier support 101 et au moins un conducteur électrique, en l'espèce deux conducteurs électriques 11A et 11B. Selon un mode de réalisation préféré, lesdits conducteurs électriques 11A, 11B sont des « leadframes », autrement dit des conducteurs électriques rigides et plats. De préférence, des joints 15A, 15B, notamment rectangulaires dans le cas de « leadframes », sont ajustés sur lesdits conducteurs électriques 11A, 11B pour assurer l'étanchéité de la liaison correspondant à l'enfichage des deuxièmes extrémités 112A, 112B des conducteurs électriques 11A, 11B dans la deuxième partie du dispositif de connexion électrique 1, correspondant au deuxième support 200. Notamment, lors de leur montage, les joints 15A/15B viennent contre une butée formée sur le conducteur électrique 11A, 11B respectif.

Les premières extrémités 111A, 111B des conducteurs électriques 11A, 11B sont respectivement enfichées dans un premier logement du premier support 101 qui est destiné à être engagé dans un connecteur électrique intégré à la carte électronique. Par exemple, comme cela est visible sur la figure 4, la première extrémité 111A, 111B de chaque conducteur électrique 11A, 11B peut présenter une forme 16A, 16B avec des dents de scie, notamment de longueur différente, pour venir en prise, avec des épaulements correspondant prévus dans ledit premier logement, et ainsi empêcher le désengagement des conducteurs électriques 11A, 11B vis-à-vis du premier support 101.

Comme cela est visible sur les figures 2 à 4, plus particulièrement sur la figure 4, lorsque le dispositif de connexion électrique 1 comprend deux conducteurs électriques 11A, 11B, lesdits conducteurs électriques 11A, 11B comportent respectivement un pliage 12A, 12B, permettant de les distinguer l'un par rapport à l'autre et permettant notamment de les détromper lors de leur assemblage sur le premier support 101. Notamment, les conducteurs électriques 11A, 11B présentent une symétrie en miroir l'un par rapport à l'autre. Plus particulièrement, au niveau de leur première extrémité respective 111A, 111B, les conducteurs électriques 11A, 11B présentent deux coudes successifs configurés de sorte que l'insertion de chaque conducteur électrique 11A, 11B, d'une part dans le deuxième support 200 et d'autre part dans le premier support 101 ne puisse se faire que dans des premier et deuxième logement respectifs ; autrement dit, il existe un sens de montage tel qu'un premier conducteur électrique 11A ne puisse être enfiché que dans un seul deuxième logement 21A du deuxième support 200 et dans un seul premier logement correspondant du premier support 101, et réciproquement pour le deuxième conducteur électrique 11B.

L'ergot de marquage 13 prévu sur le premier support 101, selon un mode de réalisation, permet un détrompage en garantissant notamment un enfichage dans le sens correct des conducteurs électriques 11A, 11B dans le premier support 101, par leur première extrémité 111A, 111B respective. Une fois les conducteurs électriques 11A, 11B enfichés, l'ergot de marquage 13 peut en outre recevoir dans une fente adaptée un câble 3. Un tel câble 3, par exemple illustré en figure 1, est notamment intégré dans le dispositif de connexion 1 et assure une fonction d'interruption, couramment désignée fonction « interlock ».

Les figures 1 à 3 montrent par ailleurs une jambe 14 issue de matière du premier support 101, ladite jambe 14 permettant de guider et d'assembler le premier support 101 de la première partie du dispositif avec le deuxième support 200 de la deuxième partie.

En référence à la figure 6, le au moins un conducteur électrique 11A, 11B comprend, du côté de sa deuxième extrémité 112A, 112B, des excroissances 1A, 1B, 2A, 2B s'étendant en vis-à-vis depuis des bords opposés du au moins un conducteur électrique 11A, 11B, par exemple comme illustré en figure 6. Les excroissances 1A, 1B, 2A, 2B sont configurées pour être repliées autour du au moins un conducteur électrique 11A, 11B de part et d'autre du au moins un conducteur électrique 11A, 11B, comme cela est visible sur les figures 5 et 7. La partie centrale du conducteur électrique 11A, 11B, c'est-à-dire celle située entre les deux excroissances 1A, 1B, 2A, 2B, sert au passage de courant.

Selon le mode de réalisation représenté sur la figure 6 notamment, une première des excroissances 1A, 1B comprend une ouverture configurée pour recevoir un ergot de fixation de manière à fixer ledit au moins un conducteur 11A, 11B par encliquetage dans le deuxième support 200, la deuxième excroissance 2A, 2B étant destinée à venir contre une paroi dudit deuxième logement 21A, 21B.

Les excroissances 1A, 1B, 2A, 2B sont repliées contre la surface du au moins un conducteur électrique 11A, 11B. Une fois la première excroissance 1A, 1B repliée contre une face du au moins conducteur électrique 11A, 11B, elle peut alors recevoir l'ergot de fixation. La deuxième excroissance 2A, 2B est repliée contre une face opposée du au moins un conducteur électrique 11A, 11B pour être opposée à la première excroissance 1. Ainsi, la deuxième excroissance 2A, 2B est en contact avec une paroi du deuxième logement 21A, 21B et forme une épaisseur formant un contre-appui pour le maintien de la deuxième extrémité 112A, 112B dans le deuxième logement 21A, 21B. Cette épaisseur contribue donc au positionnement du conducteur 11A, 11B.

La coopération entre l'ergot de fixation-et la première excroissance 1A, 1B permet également un montage dans un sens unique du au moins un conducteur électrique 11A, 11B dans le deuxième support 200 de la deuxième partie du dispositif de connexion électrique 1.

La deuxième extrémité 112A, 112B du conducteur électrique 11A, 11B peut ne comprendre que la première excroissance 1A, 1B qui se replie contre le conducteur électrique 11A, 11B.

La première partie 10 du dispositif de connexion électrique 1 est notamment branchée, par exemple clippée, via le premier support 101, sur un premier connecteur d'une carte électronique disposée dans le châssis de l'équipement électrique. La première partie 10 du dispositif de connexion électrique 1 est en outre enfichée, notamment montée en force, via le au moins un conducteur électrique 11A, 11B dans la deuxième partie du dispositif de connexion électrique, à savoir le deuxième support 200.

La présente invention permet ainsi de simplifier l'assemblage d'un équipement électrique en facilitant la connexion électrique entre le dispositif de connexion électrique 1, dont la deuxième partie forme typiquement un deuxième support 200 intégré au châssis dudit équipement électrique, et, d'une part, une carte électrique logée dans ledit châssis et, d'autre part, un deuxième équipement électrique ou un réseau électrique d'alimentation.

En améliorant la rigidité d'un tel dispositif de connexion électrique 1, la présente invention permet en outre d'assurer un meilleur guidage de la première partie dudit dispositif de connexion électrique, qui est branchée, via le premier support 101, sur la carte électronique, mettant en liaison électrique ladite carte électronique et ledit deuxième équipement électrique ou ledit réseau électrique d'alimentation via le au moins un conducteur électrique 11A, 11B et le deuxième support 200.

Dans l'art antérieur, un câble électrique est soudé d'une part à un conducteur électrique, notamment une trace ou une languette, qui émerge d'un premier connecteur, notamment destiné à se connecter à une carte électronique. D'autre part, le câble électrique est soudé à un conducteur électrique, notamment une trace ou une languette, qui émerge d'un deuxième connecteur, notamment intégré à un châssis. Dans le dispositif de connexion 1, un seul conducteur électrique 11A, 11B, notamment en forme de lame, remplace les conducteurs du premier connecteur, du deuxième connecteur et le câble électrique ; ce qui facilite en particulier la connexion électrique entre la carte électronique et un équipement électrique à l'extérieur au châssis.

## Revendications

1. Dispositif de connexion électrique (1) comprenant une première partie (10) et une deuxième partie,
la première partie (10) comprenant un premier support (101) et au moins un conducteur électrique (11A, 11B), engagé et maintenu par une première extrémité (111A, 111B), dans le premier support (101), le premier support (101) de la première partie (10) étant configuré pour être engagé avec un premier connecteur d'un premier équipement électrique, de façon à assurer un contact électrique entre ledit premier équipement électrique et le au moins un conducteur électrique (11A, 11B),
la deuxième partie comprenant un deuxième support (200) configuré pour être engagé avec un deuxième connecteur d'un deuxième équipement électrique, de façon à assurer un contact électrique entre ledit deuxième équipement électrique et le au moins un conducteur électrique (11A, 11B),
le premier support (101) de la première partie (10) comprenant au moins un premier logement pour recevoir et maintenir le au moins un conducteur électrique (11A, 11B) par la première extrémité (111A, 111B) respective et le deuxième support (200) de la deuxième partie comprenant au moins un deuxième logement (21A, 21B) pour recevoir et maintenir le au moins un conducteur électrique (11A, 11B) par une deuxième extrémité (112A, 112B) respective,
**caractérisé en ce que** la deuxième extrémité (112A, 112B) du au moins un conducteur électrique (11A, 11B) est configurée pour être maintenue par encliquetage dans le deuxième support (200),
**en ce que** ladite deuxième extrémité (112A, 112B) Présente une première excroissance (1A, 1B) s'étendant depuis un bord du conducteur électrique (11A, 11B), ladite première excroissance (1A, 1B) étant configurée pour être repliée contre une face du au moins un conducteur électrique (11A, 11B), la première excroissance (1A, 1B) comprenant une ouverture configurée pour recevoir un ergot de fixation de manière à fixer ledit au moins un conducteur électrique (11A, 11B) par encliquetage dans le deuxième support (200),
et **en ce que** ledit dispositif de connexion électrique (1) comprend par ailleurs une jambe (14) issue de matière du premier support (101), ladite jambe (14) étant configurée pour guider et permettre l'assemblage du premier support (101) de la première partie (10) du dispositif de connexion électrique (1) avec le deuxième support (200) de la deuxième partie.

2. Dispositif de connexion électrique (1) selon la revendication 1, dans lequel ledit au moins un conducteur électrique (11A, 11B) est plat.

3. Dispositif de connexion électrique (1) selon la revendication 1 ou 2, dans lequel la première partie (10) comprend deux conducteurs électriques (11A, 11B).

4. Dispositif de connexion électrique (1) selon la revendication 3, dans lequel les deux conducteurs électriques (11A, 11B) présentent des formes différentes (12A, 12B) permettant de les distinguer.

5. Dispositif de connexion électrique (1) selon l'une des revendications précédentes, dans lequel la deuxième extrémité (112A, 112B) du au moins un conducteur électrique (11A, 11B) présente une deuxième excroissance (2A, 2B) s'étendant en vis-à-vis de la première excroissance (1A, 1B) depuis un bord opposé du conducteur électrique (11A, 11B), ladite deuxième excroissance (2A, 2B) étant configurée pour être repliée contre une face opposée du au moins un conducteur électrique (11A, 11B), la deuxième excroissance (2A, 2B) étant configurée pour venir contre une paroi dudit deuxième logement (21A, 21B).

6. Dispositif de connexion électrique (1) selon l'une des revendications précédentes, dans lequel la deuxième partie est configurée pour être montée sur un châssis du premier équipement électrique, notamment sur une paroi externe dudit châssis.

7. Dispositif de connexion électrique, selon l'une des revendications précédentes, dans lequel le premier support (101) de la première partie (10) est configuré pour être engagé avec le premier connecteur d'une carte électronique du premier équipement électrique et/ou le deuxième support (200) est configuré pour être engagé avec le deuxième connecteur.

8. Equipement électrique comprenant un châssis logeant une carte électronique, ledit châssis présentant une paroi externe, ledit équipement comprenant un dispositif de connexion électrique (1) selon l'une des revendications précédentes, ladite deuxième partie (200) émergeant au moins en partie de la paroi externe vers l'extérieur de l'équipement électrique, et ladite première partie du dispositif de connexion électrique (1) étant connectée à la carte électronique, de façon à relier électriquement ladite carte électronique à l'extérieur dudit équipement électrique.

## Patentansprüche

1. Elektrische Verbindungsvorrichtung (1), die einen ersten Teil (10) und einen zweiten Teil beinhaltet,
wobei der erste Teil (10) einen ersten Träger (101) und mindestens einen elektrischen Leiter (11A, 11B), der mit dem ersten Träger (101) in Eingriff ist und an einem ersten Ende (111A, 111B) in diesem gehalten wird, beinhaltet, wobei der erste Träger (101) des ersten Teils (10) dazu konfiguriert ist, mit einem ersten Verbinder einer ersten elektrischen Ausrüstung in Eingriff gebracht zu werden, um einen elektrischen Kontakt zwischen der ersten elektrischen Ausrüstung und dem mindestens einen elektrischen Leiter (11A, 11B) zu gewährleisten,
wobei der zweite Teil einen zweiten Träger (200) beinhaltet, der dazu konfiguriert ist, mit einem zweiten Verbinder einer zweiten elektrischen Ausrüstung in Eingriff gebracht zu werden, um einen elektrischen Kontakt zwischen der zweiten elektrischen Ausrüstung und dem mindestens einen elektrischen Leiter (11A, 11B) zu gewährleisten,
wobei der erste Träger (101) des ersten Teils (10) mindestens eine erste Aufnahme beinhaltet, um den mindestens einen elektrischen Leiter (11A, 11B) an dem jeweiligen ersten Ende (111A, 111B) aufzunehmen und zu halten, und der zweite Träger (200) des zweiten Teils mindestens eine zweite Aufnahme (21A, 21B) beinhaltet, um den mindestens einen elektrischen Leiter (11A, 11B) an einem jeweiligen zweiten Ende (112A, 112B) aufzunehmen und zu halten,
**dadurch gekennzeichnet, dass** das zweite Ende (112A, 112B) des mindestens einen elektrischen Leiters (11A, 11B) dazu konfiguriert ist, durch Einrasten in dem zweiten Träger (200) gehalten zu werden, dass das zweite Ende (112A, 112B) einen ersten Vorsprung (1A, 1B) aufweist, der sich von einem Rand des elektrischen Leiters (11A, 11B) erstreckt, wobei der erste Vorsprung (1A, 1B) dazu konfiguriert ist, gegen eine Seite des mindestens einen elektrischen Leiters (11A, 11B) umgeklappt zu werden, wobei der erste Vorsprung (1A, 1B) eine Öffnung beinhaltet, die dazu konfiguriert ist, eine Befestigungsnase aufzunehmen, um den mindestens einen elektrischen Leiter (11A, 11B) durch Einrasten in dem zweiten Träger (200) zu befestigen,
und dass die elektrische Verbindungsvorrichtung (1) ferner einen Steg (14) beinhaltet, der mit dem ersten Träger (101) einstückig ausgebildet ist, wobei der Steg (14) dazu konfiguriert ist, den ersten Träger (101) des ersten Teils (10) der elektrischen Verbindungsvorrichtung (1) zu führen und seine Montage an dem zweiten Träger (200) des zweiten Teils zu ermöglichen.

2. Elektrische Verbindungsvorrichtung (1) nach Anspruch 1, wobei der mindestens eine elektrische Leiter (11A, 11B) flach ist.

3. Elektrische Verbindungsvorrichtung (1) nach Anspruch 1 oder 2, wobei der erste Teil (10) zwei elektrische Leiter (11A, 11B) beinhaltet.

4. Elektrische Verbindungsvorrichtung (1) nach Anspruch 3, wobei die zwei elektrischen Leiter (11A, 11B) zur Unterscheidung unterschiedliche Formen (12A, 12B) aufweisen.

5. Elektrische Verbindungsvorrichtung (1) nach einem der vorhergehenden Ansprüche, wobei das zweite Ende (112A, 112B) des mindestens einen elektrischen Leiters (11A, 11B) einen zweiten Vorsprung (2A, 2B) aufweist, der sich gegenüber dem ersten Vorsprung (1A, 1B) von einem gegenüberliegenden Rand des elektrischen Leiters (11A, 11B) erstreckt, wobei der zweite Vorsprung (2A, 2B) dazu konfiguriert ist, gegen eine gegenüberliegende Seite des mindestens einen elektrischen Leiters (11A, 11B) umgeklappt zu werden, wobei der zweite Vorsprung (2A, 2B) dazu konfiguriert ist, an einer Wand der zweiten Aufnahme (21A, 21B) zu liegen zu kommen.

6. Elektrische Verbindungsvorrichtung (1) nach einem der vorhergehenden Ansprüche, wobei der zweite Teil dazu konfiguriert ist, an einem Rahmen der ersten elektrischen Ausrüstung, insbesondere an einer Außenwand des Rahmens, befestigt zu werden.

7. Elektrische Verbindungsvorrichtung nach einem der vorhergehenden Ansprüche, wobei der erste Träger (101) des ersten Teils (10) dazu konfiguriert ist, mit dem ersten Verbinder einer Leiterplatte der ersten elektrischen Ausrüstung in Eingriff gebracht zu werden, und/oder der zweite Träger (200) dazu konfiguriert ist, mit dem zweiten Verbinder in Eingriff gebracht zu werden.

8. Elektrische Ausrüstung, die einen Rahmen beinhaltet, der eine Leiterplatte aufnimmt, wobei der Rahmen eine Außenwand aufweist, wobei die Ausrüstung eine elektrische Verbindungsvorrichtung (1) nach einem der vorhergehenden Ansprüche beinhaltet, wobei der zweite Teil (200) von der Außenwand mindestens teilweise zur Außenseite der elektrischen Ausrüstung vorsteht und der erste Teil der elektrischen Verbindungsvorrichtung (1) mit der Leiterplatte verbunden ist, um die Leiterplatte mit der Außenseite der elektrischen Ausrüstung elektrisch zu verbinden.

## Claims

1. Electrical connection device (1) comprising a first part (10) and a second part,
the first part (10) comprising a first support (101) and at least one electrical conductor (11A, 11B), which is engaged and held by a first end (111A, 111B) in the first support (101), the first support (101) of the first part (10) being configured to be engaged with a first connector of a first electrical equipment, so as to ensure an electrical contact between said first electrical equipment and the at least one electrical conductor (11A, 11B),
the second part comprising a second support (200) configured to be engaged with a second connector of a second electrical equipment, so as to ensure an electrical contact between said second electrical equipment and the at least one electrical conductor (11A, 11B),
the first support (101) of the first part (10) comprising at least one first housing for receiving and holding the at least one electrical conductor (11A, 11B) by the respective first end (111A, 111B), and the second support (200) of the second part comprising at least one second housing (21A, 21B) for receiving and holding the at least one electrical conductor (11A, 11B) by a respective second end (112A, 112B),
**characterized in that** the second end (112A, 112B) of the at least one electrical conductor (11A, 11B) is configured to be held by snap-fastening in the second support (200), **in that** said second end (112A, 112B) has a first protuberance (1A, 1B) extending from an edge of the electrical conductor (11A, 11B), said first protuberance (1A, 1B) being configured to be folded against a face of the at least one electrical conductor (11A, 11B), the first protuberance (1A, 1B) comprising an opening configured to receive a fastening lug so as to fasten said at least one electrical conductor (11A, 11B) by snap-fastening in the second support (200),
and **in that** said electrical connection device (1) moreover comprises a leg (14) integrally formed with the first support (101), said leg (14) being configured to guide and allow the assembly of the first support (101) of the first part (10) of the electrical connection device (1) with the second support (200) of the second part.

2. Electrical connection device (1) according to Claim 1, wherein said at least one electrical conductor (11A, 11B) is flat.

3. Electrical connection device (1) according to Claim 1 or 2, wherein the first part (10) comprises two electrical conductors (11A, 11B).

4. Electrical connection device (1) according to Claim 3, wherein the two electrical conductors (11A, 11B) have different shapes (12A, 12B) that allow them to be distinguished.

5. Electrical connection device (1) according to one of the preceding claims, wherein the second end (112A, 112B) of the at least one electrical conductor (11A, 11B) has a second protuberance (2A, 2B) extending facing the first protuberance (1A, 1B) from an opposite edge of the electrical conductor (11A, 11B), said second protuberance (2A, 2B) being configured to be folded against an opposite face of the at least one electrical conductor (11A, 11B), the second protuberance (2A, 2B) being configured to come against a wall of said second housing (21A, 21B).

6. Electrical connection device (1) according to one of the preceding claims, wherein the second part is configured to be mounted on a frame of the first electrical equipment, in particular on an outer wall of said frame.

7. Electrical connection device according to one of the preceding claims, wherein the first support (101) of the first part (10) is configured to be engaged with the first connector of an electronic board of the first electrical equipment and/or the second support (200) is configured to be engaged with the second connector.

8. Electrical equipment comprising a frame housing an electronic board, said frame having an outer wall, said equipment comprising an electrical connection device (1) according to one of the preceding claims, said second part (200) emerging at least in part from the outer wall towards the outside of the electrical equipment, and said first part of the electrical connection device (1) being connected to the electronic board, so as to electrically connect said electronic board to the outside of said electrical equipment.
